# FASCICULE DE BREVET EUROPEEN

(11) **EP 2 522 257 B1**
(45) Date de publication et mention de la délivrance du brevet: **04.06.2014**
(21) Numéro de dépôt: 12163338.2
(22) Date de dépôt: 05.04.2012
(51) Int. Cl.: A47D 15/00

(54) **Dispositif, dit cale-bébé, pour le maintien d'un nourrisson en position couchée sur le dos**
Vorrichtung zur Beibehaltung der Rückenlage eines Säuglings beim Schlafen (sogenanntes Baby-Keilkissen)
Device, referred to as a baby wedge, for keeping a new-born baby lying on its back

(30) Priorité: 12.05.2011 FR 1154101
(43) Date de publication de la demande: 14.11.2012
(73) Titulaire: Plasti Temple, 49015 Angers (FR)
(72) Inventeur: Courtin, Delphine, 49320 Saint Saturnin sur Loire (FR)
(74) Mandataire: Godineau, Valérie

(56) Documents cités:
- US-A- 5 347 669
- US-A- 6 097 294

## Description

La présente invention concerne un dispositif, dit cale-bébé, pour le maintien d'un nourrisson en position couchée sur le dos.

De tels dispositifs, qui se positionnent dans le landau ou le lit du nourrisson, empêchent le nourrisson de rouler sur le côté ou de dormir sur le ventre en vue d'éviter tout blocage de la respiration.

De tels dispositifs peuvent être indépendants du matelas ou du drap housse recouvrant le matelas ou être intégrés au matelas ou au drap housse de protection du matelas.

Les théories relatives à la manière de coucher le nourrisson en vue d'éviter notamment la mort subite du nourrisson ont évolué ces dernières années. Ainsi, il y a une quinzaine d'années, il était préconisé de coucher le nourrisson sur le côté comme l'illustre le brevet US-5.347.669. Le dispositif comporte dans ce cas deux éléments de calage, l'un s'appliquant sur le dos, l'autre sur le ventre du nourrisson. Les deux bras du nourrisson s'étendent au-dessus de l'extrémité supérieure de l'élément de calage côté ventre. Chaque élément de calage se présente sous forme d'un corps allongé à section transversale trapézoïdale.

Depuis quelques années, il est préconisé de coucher le nourrisson sur le dos comme l'illustre le brevet US-6.097.294. Dans ce document, le dispositif pour le maintien d'un nourrisson en position couchée sur le dos comprend deux corps allongés à section transversale triangulaire. Chaque extrémité de corps allongé est une face inclinée depuis une extrémité en direction de l'autre extrémité du corps allongé. Dans ce dispositif, chaque corps allongé forme une barrière équipée de contacteurs destinés à signaler tout contact avec l'enfant.

Enfin, il existe également un dispositif pour le maintien d'un nourrisson en position couchée sur le dos comprenant au moins deux boudins et un élément, de préférence du genre bande, de liaison desdits boudins entre eux, lesdits boudins, à l'état relié entre eux par ledit élément de liaison, délimitant entre eux, en disposition parallèle de leurs axes longitudinaux, un espace de couchage du nourrisson dans lequel le nourrisson est apte à être couché dans une configuration dans laquelle, les flancs du tronc du nourrisson sont bordés par les boudins, et dans laquelle, les aisselles et au moins une partie des bras du nourrisson sont aptes à venir en appui sur l'une des faces d'extrémité, dite face d'extrémité supérieure des boudins.

Jusqu'à présent, les faces d'extrémité du boudin, aptes à servir, l'une, dite face d'extrémité supérieure, de face d'appui des aisselles et d'au moins une partie du dessous des bras du nourrisson, l'autre, dite face d'extrémité inférieure du boudin, de face d'appui du dessus des jambes du nourrisson, notamment dans la position jambes écartées du nourrisson, sont des faces parallèles entre elles, perpendiculaires à l'axe longitudinal des boudins.

Les faces d'extrémité supérieure des boudins obligent donc le nourrisson, en position couchée, à garder les bras en croix et empêchent tout rabat des bras du nourrisson contre le tronc du nourrisson, ce qui peut rendre la posture fatigante et inconfortable pour le nourrisson.

Par ailleurs, lorsque le boudin est de longueur trop importante, il peut empêcher un positionnement dit en grenouille des jambes du nourrisson, alors que cette position est l'une des préférées du nourrisson.

Un but de la présente invention est donc de proposer un dispositif de maintien du type précité dont la conception permet au nourrisson couché sur le dos de rabattre partiellement ses bras contre son tronc.

Un autre but de la présente invention est de proposer un dispositif de maintien du type précité dont la conception permet au nourrisson d'occuper un plus grand nombre de postures en conservant une surface importante d'appui au sol des boudins sans nécessiter la présence d'un adulte au voisinage.

Un autre but de la présente invention est de proposer un dispositif de maintien du type précité dont la conception permet au nourrisson de disposer d'une surface de calage des jambes dans la position dite en grenouille des jambes, cette cale rassurant le nourrisson en ménageant un espace confiné.

A cet effet, l'invention a pour objet un dispositif, dit cale-bébé, comme revendiqué dans la revendication 1.
Grâce au fait que les faces d'extrémité supérieure des boudins sont taillées en biseau, c'est-à-dire grâce au fait que les faces d'extrémité supérieure des boudins forment avec l'axe longitudinal des boudins un angle différent de 90°, et que ces faces d'extrémité supérieure des boudins délimitent, à l'état relié entre eux des boudins par ledit élément de liaison, et en disposition parallèle des axes longitudinaux des boudins pour la délimitation de l'espace de couchage du nourrisson, une surface inclinée à pente descendante depuis l'intérieur en direction de l'extérieur de l'espace de couchage, le nourrisson peut déplacer ses bras au-delà de la position en croix et rabattre ses bras en direction de son tronc.

A l'état relié entre eux des boudins par ledit élément de liaison, et en disposition parallèle des axes longitudinaux des boudins pour la délimitation de l'espace de couchage du nourrisson, les faces d'extrémité supérieure des boudins convergent en direction de l'espace entre lesdits boudins.

Les faces d'extrémité supérieure des boudins se développent donc de manière inclinée à pente descendante depuis leur zone apte à s'étendre au creux de l'aisselle du nourrisson en direction de l'extrémité libre des bras du nourrisson.

Avantageusement, à l'état relié entre eux des boudins par ledit élément de liaison, et en disposition parallèle des axes longitudinaux des boudins pour la délimitation de l'espace de couchage du nourrisson, les faces d'extrémité supérieure des boudins convergent en un point disposé sur l'axe longitudinal médian de l'espace de couchage formé par l'espace entre lesdits boudins.

A l'état posé à plat du dispositif, dont les boudins sont reliés entre eux par ledit élément de liaison, et en disposition parallèle des axes longitudinaux des boudins pour la délimitation de l'espace de couchage du nourrisson, les faces d'extrémité supérieure des boudins forment, en vue de dessus du dispositif, un V inversé dont la pointe s'étend à l'intérieur de l'espace de couchage formé par l'espace entre lesdits boudins.

Et encore, les faces d'extrémité, dite inférieure des boudins, opposées aux faces d'extrémité supérieure des boudins, et aptes à former des faces d'appui d'une partie des jambes du nourrisson sont des faces en biseau qui, à l'état relié entre eux des boudins par ledit élément de liaison, et en disposition parallèle des axes longitudinaux des boudins pour la délimitation de l'espace de couchage du nourrisson sont inclinées à pente descendante depuis l'intérieur en direction de l'extérieur de l'espace de couchage.

La réalisation en biseau des faces d'extrémité inférieure des boudins permet auxdites faces de former des surfaces d'appui du dessus des jambes lorsque les jambes du nourrisson occupent une position dite en grenouille, ce contact d'appui étant apte à rassurer le nourrisson.

L'invention sera bien comprise à la lecture de la description suivante d'exemples de réalisation, en référence aux dessins annexés dans lesquels :
La figure 1 représente une vue à plat d'un dispositif de maintien non conforme à l'invention, le nourrisson ayant été représenté à l'état couché ;
La figure 2 représente une vue à plat du mode de réalisation d'un dispositif de maintien conforme à l'invention, le nourrisson ayant été représenté à l'état couché ;
La figure 3 représente une vue à plat du dispositif de maintien de la figure 2 à l'état éclaté des éléments le constituant.

Comme mentionné ci-dessus, l'invention, comme représentée en figures 2 et 3,a pour objet un dispositif 1, dit cale-bébé, pour le maintien d'un nourrisson 10 en position couchée sur le dos. Ce dispositif comprend au moins deux boudins 2 et un élément 3, de préférence du genre bande, de liaison desdits boudins entre eux.

Lesdits boudins, à l'état relié entre eux par ledit élément 3 de liaison, délimitent entre eux, en disposition parallèle de leurs axes longitudinaux, un espace 4 de couchage du nourrisson dans lequel le nourrisson 10 est apte à être couché dans une configuration dans laquelle les flancs du tronc 11 du nourrisson 10 sont bordés par les boudins 2 et dans laquelle les aisselles 12 et au moins une partie des bras 13 du nourrisson sont aptes à venir en appui sur l'une des faces d'extrémité, dite supérieure des boudins. Une partie des faces d'extrémité supérieure des boudins, en particulier la partie effilée du biseau desdites faces vient donc se loger au niveau du creux des aisselles du nourrisson pour assurer un meilleur calage.

En particulier, à l'état relié entre eux des boudins 2 par ledit élément 3 de liaison, et en disposition parallèle des axes longitudinaux des boudins pour la délimitation de l'espace 4 de couchage du nourrisson 10, les faces d'extrémité supérieure 5 des boudins sont inclinées à pente descendante depuis l'intérieur en direction de l'extérieur de l'espace de couchage. Ces faces d'extrémité supérieure 5 des boudins délimitent donc des surfaces inclinées qui convergent en direction de l'intérieur de l'espace de couchage.

Dans l'exemple représenté aux figures 2 et 3, à l'état relié entre eux des boudins 2 par ledit élément 3 de liaison, et en disposition parallèle des axes longitudinaux des boudins pour la délimitation de l'espace 4 de couchage du nourrisson 10, les faces d'extrémité supérieure 5 des boudins convergent en un point disposé sur l'axe longitudinal médian de l'espace de couchage formé par l'espace entre lesdits boudins.

Les faces d'extrémité supérieure 5 des boudins 2 forment avec l'axe dit horizontal perpendiculaire à l'axe longitudinal du boudin un angle compris entre 20 et 75°, de préférence voisin de 45°.

Les boudins 2 comportent encore des faces d'extrémité dite inférieure 6 des boudins, opposées aux faces d'extrémité supérieure 5 des boudins. Ces faces d'extrémité inférieure 6 sont aptes à former des faces d'appui d'une partie des jambes 14, en particulier du dessus des jambes du nourrisson 10, notamment lorsque ce dernier occupe une position dite en grenouille.

Dans l'exemple représenté à la figure 2 qui correspond au mode de réalisation préféré de l'invention, les faces d'extrémité, dite inférieure 6 des boudins 2, opposées aux faces d'extrémité supérieure 5 des boudins, et aptes à former des faces d'appui d'une partie des jambes 14 du nourrisson 10 sont des faces en biseau.

En particulier, à l'état relié entre eux des boudins 2 par ledit élément 3 de liaison, et en disposition parallèle des axes longitudinaux des boudins pour la délimitation de l'espace 4 de couchage du nourrisson 10, les faces d'extrémité, dite inférieure 6, des boudins 2 opposées aux faces d'extrémité supérieure 5 des boudins sont inclinées à pente descendante depuis l'intérieur en direction de l'extérieur de l'espace 4 de couchage. Ces faces d'extrémité inférieure 6 délimitent donc des surfaces inclinées qui convergent en direction de l'intérieur de l'espace de couchage.

De préférence, les faces d'extrémité, dite inférieure 6, des boudins 2 et les faces d'extrémité supérieure 5 des boudins sont parallèles entre elles.

Généralement, les faces d'extrémité inférieure 6 des boudins 2 forment avec l'axe, dit horizontal, perpendiculaire à l'axe longitudinal du boudin 2 un angle compris entre 20 et 75°, de préférence voisin de 45°.

L'élément 3 de liaison entre deux boudins 2 est un élément, généralement, en textile, en particulier une pièce de tissu qui peut affecter un grand nombre de formes.

Dans les exemples représentés, l'élément 3 de liaison est formé par une simple bande couplée à, ou au voisinage de, chacune de ses extrémités à un boudin 2, de sorte que l'axe longitudinal du boudin 2 et l'axe longitudinal de la bande s'étendent perpendiculairement entre eux.

Dans un mode de réalisation non représenté, l'élément 3 de liaison peut affecter la forme d'un drap à la surface duquel les boudins peuvent être positionnés en disposition avec leurs axes longitudinaux parallèles.

L'élément 3 de liaison peut encore affecter la forme d'un plateau de matelas auquel les boudins en disposition avec leurs axes longitudinaux parallèles sont intégrés.

De préférence, au moins l'un des boudins 2 est couplé ou couplable de manière amovible à l'élément 3 de liaison et présente au moins deux positions de couplage à l'élément 3 de liaison correspondant, l'une à une première valeur d'entraxe entre boudins 2, l'autre à une deuxième valeur d'entraxe entre boudins 2 pour faire varier la largeur de l'espace 4 de couchage.

En d'autres termes, au moins l'un des boudins 2 est repositionnable sur la pièce de liaison 3 de manière variable en écartement avec l'autre boudin 2.

Pour faciliter un tel repositionnement à écartement variable, au moins l'un des boudins 2 est couplé ou couplable à l'élément 3 de liaison par une liaison auto-agrippante 7.

Cette liaison auto-agrippante 7 est formée de deux pièces, par exemple l'une de type boucle, l'autre de type crochet, positionnées l'une sur un boudin 2, l'autre sur l'élément 3 de liaison, lesdites pièces étant, en position de contact d'appui, couplées l'une à l'autre de manière démontable par simple traction exercée sur l'une des pièces.

Dans les exemples représentés, la pièce de la liaison auto-agrippante 7 équipant l'élément 3 de liaison affecte la forme d'une bande positionnée en applique sur l'élément de liaison, l'axe longitudinal de la bande s'étendant parallèlement à l'axe longitudinal de l'élément 3 de liaison réalisé sous forme de bande pour permettre un positionnement de l'un des boudins 2 en un emplacement quelconque de ladite bande. L'autre boudin 2 comporte de préférence une position de couplage prédéterminée à l'élément 3 de liaison.

De préférence, chaque boudin 2 est formé d'un corps, de préférence en mousse, et d'une enveloppe de protection dudit corps, ladite enveloppe étant montée amovible sur ledit corps.

Il en résulte un déhoussage aisé de chaque boudin 2, notamment pour le lavage du dispositif 1.

L'utilisation d'un tel dispositif 1 est similaire à un dispositif de l'état de la technique.

L'un des boudins 2 étant couplé à l'élément 3 de liaison, ledit boudin 2 et l'élément 3 de liaison sont disposés à plat sur une surface de couchage, le nourrisson est couché sur le dos avec l'un de ses flancs bordé par ledit boudin 2 et son aisselle 12 apte à venir en appui sur la face d'extrémité supérieure 5 dudit boudin 2. Le deuxième boudin 2 est couplé à l'élément 3 de liaison en un emplacement fonction de la largeur du tronc 11 du nourrisson 10 pour permettre d'enserrer en l'encadrant le tronc du nourrisson. La mise en place est terminée.

Le dispositif de maintien peut être, pour son maintien à plat sur la surface de couchage, équipé de moyens de liaison auto-aggripante 7 à ladite surface.

## Revendications

1. Dispositif (1), dit cale-bébé, pour le maintien d'un nourrisson (10) en position couchée sur le dos, ledit dispositif comprenant au moins deux boudins (2) et un élément (3), de préférence du genre bande, de liaison desdits boudins (2) entre eux, lesdits boudins, à l'état relié entre eux par ledit élément (3) de liaison, délimitant entre eux, en disposition parallèle de leurs axes longitudinaux, un espace (4) de couchage du nourrisson dans lequel le nourrisson (10) est apte à être couché dans une configuration dans laquelle les flancs du tronc (11) du nourrisson (10) sont bordés par les boudins (2) et dans laquelle les aisselles (12) et au moins une partie des bras (13) du nourrisson sont aptes à venir en appui sur l'une (5) des faces d'extrémité, dite face d'extrémité supérieure (5), des boudins (2), dans lequel,
à l'état relié entre eux des boudins (2) par ledit élément (3) de liaison, et en disposition parallèle des axes longitudinaux des boudins pour la délimitation de l'espace (4) de couchage du nourrisson (10), les faces d'extrémité supérieure (5) des boudins (2) sont des faces en biseau inclinées à pente descendante depuis l'intérieur en direction de l'extérieur de l'espace (4) de couchage, **caractérisé en ce que**, dans ledit état, les faces d'extrémité, dite inférieure (6), des boudins (2) opposées aux faces d'extrémité supérieure (5) des boudins sont inclinées à pente descendante depuis l'intérieur en direction de l'extérieur de l'espace (4) de couchage.

2. Dispositif selon la revendication 1,
**caractérisé en ce que**, à l'état relié entre eux des boudins (2) par ledit élément (3) de liaison, et en disposition parallèle des axes longitudinaux des boudins (2) pour la délimitation de l'espace (4) de couchage du nourrisson (10), les faces d'extrémité supérieure (5) des boudins (2) convergent en direction de l'espace entre lesdits boudins.

3. Dispositif (1) selon l'une quelconque des revendications 1 ou 2,
**caractérisé en ce que**, à l'état relié entre eux des boudins (2) par ledit élément (3) de liaison, et en disposition parallèle des axes longitudinaux des boudins (2) pour la délimitation de l'espace (4) de couchage du nourrisson (10), les faces d'extrémité supérieure (5) des boudins (2) convergent en un point disposé sur l'axe longitudinal médian de l'espace (4) de couchage formé par l'espace entre lesdits boudins.

4. Dispositif (1) selon l'une des revendications précédentes,
**caractérisé en ce que** les faces d'extrémité supérieure (5) des boudins (2) forment avec l'axe, dit horizontal, perpendiculaire à l'axe longitudinal du boudin (2), un angle compris entre 20 et 75°, de préférence voisin de 45°

5. Dispositif (1) selon l'une des revendications précédentes ,
**caractérisé en ce que** les faces d'extrémité, dite inférieure (6), des boudins (2) et les faces d'extrémité supérieure (5) des boudins sont parallèles entre elles.

6. Dispositif (1) selon l'une des revendications précédentes,
**caractérisé en ce qu'**au moins l'un des boudins (2) est couplé ou couplable de manière amovible à l'élément (3) de liaison et présente au moins deux positions de couplage à l'élément (3) de liaison correspondant, l'une à une première valeur d'entraxe entre boudins (2), l'autre à une deuxième valeur d'entraxe entre boudins (2) pour faire varier la largeur de l'espace (4) de couchage.

7. Dispositif (1) selon l'une des revendications précédentes,
**caractérisé en ce qu'**au moins l'un des boudins (2) est couplé ou couplable à l'élément (3) de liaison par une liaison auto-agrippante (7).

8. Dispositif (1) selon l'une des revendications précédentes,
**caractérisé en ce que** chaque boudin (2) est formé d'un corps, de préférence en mousse, et d'une enveloppe de protection dudit corps, ladite enveloppe étant montée amovible sur ledit corps.

## Patentansprüche

1. Vorrichtung (1), sogenanntes Keilkissen, zur Beibehaltung der Rückenlage eines Säuglings (10), wobei die Vorrichtung mindestens zwei Rollen (2) und ein Verbindungselement (3) vorzugsweise in der Art eines Bands zwischen den Rollen (2) untereinander umfasst, wobei die Rollen im verbundenen Zustand untereinander durch das Verbindungselement (3) zwischen sich bei paralleler Anordnung ihrer Längsachsen eine Liegefläche (4) des Säuglings begrenzen, in der der Säuglings (10) imstande ist, in einer Konfiguration zu liegen, bei der die Seiten des Rumpfs (11) des Säuglings (10) an die Rollen (2) angrenzen und in der die Achseln (12) und mindestens ein Teil der Arme (13) des Säuglings imstande sind, sich auf einer (5) der Endseiten, nämlich der oberen Endseite (5), der Rollen (2) abzustützen,
wobei im verbundenen Zustand zwischen den Rollen (2) durch das Verbindungselement (3) und bei paralleler Anordnung der Längsachsen der Rollen zwecks Begrenzung der Liegefläche (4) des Säuglings (10) die oberen Endseiten (5) der Rollen (2) von innen nach außerhalb der Liegefläche (4) abfallend geneigte Schrägseiten sind, **dadurch gekennzeichnet, dass** in dem Zustand die Endseiten, nämlich die untere Endseite (6) der Rollen (2), die den oberen Endseiten (5) der Rollen gegenüberliegen, von innen nach außerhalb der Liegefläche (4) abfallend geneigt sind.

2. Vorrichtung nach Anspruch 1,
**dadurch gekennzeichnet, dass** im durch das Verbindungselement (3) untereinander verbundenen Zustand der Rollen (2) und bei paralleler Anordnung der Längsachsen der Rollen (2) zwecks Begrenzung der Liegefläche (4) des Säuglings (10) die oberen Endseiten (5) der Rollen (2) in Richtung des Raums zwischen den Rollen konvergieren.

3. Vorrichtung (1) nach einem der Ansprüche 1 oder 2,
**dadurch gekennzeichnet, dass** im durch das Verbindungselement (3) untereinander verbundenen Zustand der Rollen (2) und bei paralleler Anordnung der Längsachsen der Rollen (2) zwecks Begrenzung der Liegefläche (4) des Säuglings (10) die oberen Endseiten (5) der Rollen (2) in einem Punkt konvergieren, der auf der mittleren Längsachse der Liegefläche (4) angeordnet ist, die von dem Raum zwischen den Rollen gebildet wird.

4. Vorrichtung (1) nach einem der vorangehenden Ansprüche,
**dadurch gekennzeichnet, dass** die oberen Endseiten (5) der Rollen (2) mit der horizontalen Achse lotrecht zur Längsachse der Rolle (2) einen Winkel zwischen 20 und 75°, vorzugsweise von zirka 45°, bilden.

5. Vorrichtung (1) nach einem der Ansprüche 5 oder 6,
**dadurch gekennzeichnet, dass** die unteren Endseiten (6) der Rollen (2) und die oberen Endseiten (5) der Rollen parallel zueinander sind.

6. Vorrichtung (1) nach einem der vorangehenden Ansprüche,
**dadurch gekennzeichnet, dass** mindestens eine der Rollen (2) lösbar am Verbindungselement (3) gekoppelt oder koppelbar ist und mindestens zwei Kopplungspositionen an das entsprechende Verbindungselement (3) aufweist, eine in einem ersten Achsabstandswert zwischen den Rollen (2), die andere in einem zweiten Achsabstandswert zwischen den Rollen (2), um die Breite der Liegefläche (4) zu verändern.

7. Vorrichtung (1) nach einem der vorangehenden Ansprüche,
**dadurch gekennzeichnet, dass** mindestens eine der Rollen (2) mit einer selbsthaftenden Verbindung (7) lösbar am Verbindungselement (3) gekoppelt oder koppelbar ist.

8. Vorrichtung (1) nach einem der vorangehenden Ansprüche,
**dadurch gekennzeichnet, dass** jede Rolle (2) von einem Körper, vorzugsweise aus Schaumstoff, und einer Schutzhülle des Körpers gebildet wird, wobei die Schutzhülle lösbar auf dem Körper befestigt ist.

## Claims

1. A device (1), referred to as a baby wedge, for keeping a new-born baby (10) lying on its back, said device comprising at least two flanges (2) and one element (3), preferably of the band type, for connecting said flanges (2) to each other, said flanges, in the state connected to each other by said connecting element (3), delimiting between them, in a parallel arrangement of their longitudinal axes, a space (4) for laying down the new-born baby in which the new-born baby (10) can be laid on its back in a configuration in which the flanks of the torso (11) of the new-born baby (10) are bordered by the flanges (2) and in which the armpits (12) and at least part of the arms (13) of the new-born baby can bear on one (5) of the end faces, called upper end face (5), of the flanges, wherein, in the state with the flanges (2) connected to each other by said connecting element (3), and in a parallel arrangement with the longitudinal axes of the flanges to delimit the space (4) for laying the new-born baby (10) on its back, the upper end faces (5) of the flanges (2) are beveled faces inclined in a descending slope from the inside toward the outside of the laying down space (4),
**characterized in that**, in said state, the end faces, referred to as lower (6), of the flanges (2) opposite the upper end faces (5) of the flanges are inclined in a descending slope from the inside toward the outside of the laying down space (4).

2. The device according to claim 1,
**characterized in that**, in the state of the flanges (2) connected to each other by said connecting element (3), and in a parallel arrangement of the longitudinal axes of the flanges (2) to delimit the space (4) for laying down the new-born baby (10), the upper end faces (5) of the flanges (2) converge toward the space between said flanges.

3. The device (1) according to any one of claims 1 or 2,
**characterized in that**, in the state of the flanges (2) connected to each other by said connecting element (3), and in a parallel arrangement of the longitudinal axes of the flanges (2) to delimit the space (4) for laying down the new-born baby (10), the upper end faces (5) of the flanges (2) converge at a point positioned on the median longitudinal axis of the space (4) for laying down formed by the space between said flanges.

4. The device (1) according to one of the preceding claims,
**characterized in that** the upper end faces (5) of the flanges (2) form, with the axis, referred to as horizontal, perpendicular to the longitudinal axis of the flange (2), an angle comprised between 20 and 75°, preferably close to 45°.

5. The device (1) according to one of the preceding claims,
**characterized in that** the end faces, referred to as lower (6), of the flanges (2) and the upper end faces (5) of the flanges are parallel to each other.

6. The device (1) according to one of the preceding claims,
**characterized in that** at least one of the flanges (2) is or can be coupled removably to the connecting element (3) and has at least two positions for coupling to the corresponding connecting element (3), one at a first center distance value between flanges (2), the other at a second center distance value between flanges (2) to vary the width of the space (4) for laying down.

7. The device (1) according to one of the preceding claims,
**characterized in that** at least one of the flanges (2) is or can be coupled to the connecting element (3) by a self-gripping connection (7).

8. The device (1) according to one of the preceding claims,
**characterized in that** each flange (2) is formed by a body, preferably made from foam, and a protective enclosure for said body, said enclosure being removable on said body.
